# EUROPÄISCHE PATENTANMELDUNG

(11) **EP 0 482 393 A1**
(43) Veröffentlichungstag der Anmeldung: **29.04.1992**
(21) Anmeldenummer: 91116820.1
(22) Anmeldetag: 02.10.1991
(51) Int. Cl.: B22C 5/10

(54) **Prallstrahlmühle zur Oberflächenabreinigung feinkörnigen Gutes, insbesondere von thermisch behandeltem Giessereialtsand**

(30) Priorität: 11.10.1990 DE 4032258
(71) Anmelder: Klöckner-Humboldt-Deutz Aktiengesellschaft, D-51149 Köln (DE)
(72) Erfinder: Hamacher, Gerd Helge, W-5000 Köln 90 (DE)

(57) **Zusammenfassung**

Um insbesondere zur Regenerierung von thermisch vorbehandeltem Gießereialtsand eine Gegenstrom-Prallstrahlmühle zu schaffen, bei der mit einfachen Mitteln gewährleistet ist, daß die in die Prallkammer der Prallstrahlmühle gegeneinander eingeblasenen Sandkörner nicht zu schnell die Prallkammer durch die Austragsöffnung wieder verlassen, wird erfindungsgemäß vorgeschlagen, die Prallkammer (21) innen mit einem gelochten Einsatz (22) auszukleiden, der insbesondere aus einer gelochten Kunststoffplatte oder gelochten Gummiplatte besteht.

## Beschreibung

Die Erfindung betrifft eine Prallstrahlmühle zur mechanischen Behandlung bzw. Oberflächenabreinigung feinkörnigen Gutes, insbesondere zur Regenerierung von bei hohen Temperaturen thermisch behandeltem Gießereialtsand, mit einer Prallkammer, die zwei sich gegenüberliegende Einblasdüsen zum gegeneinander gerichteten Einblasen der Sandkörner mittels Druckluft und eine Austragsöffnung zum Abzug der feststoffbeladenen Druckluft aufweist.

Aus dem Prospekt "Altsand-Regenerierung" 1-392 der KHD Humboldt Wedag AG ist ein Verfahren zur Regenerierung von gebrauchtem Gießereisand bzw. Gießereialtsand bekannt, gemäß dem der Altsand, der durch Bindemittel wie Kunstharze, Öle, Tone, Bentonit oder dergleichen verunreinigt ist, bei hohen Temperaturen in einem Ofen thermisch behandelt und anschließend abgekühlt wird, wonach der Altsand in eine Gegenstrom-Prallstrahlmühle eingeführt wird, in deren etwa zylindrisch ausgebildete Prallkammer die Sandkörner mit Druckluft horizontal gegeneinander geblasen werden, wobei alle noch an den Sandkorn-Oberflächen anhaftenden Verunreinigungen abgelöst werden, die dann in einem nachgeschalteten Sichter vom gereinigten Sand abgetrennt werden. Der auf diese Weise regenerierte Sand kann erneut in den Stoffkreislauf der Gießerei zurückgeführt werden.

Bei der bekannten Gegenstrom-Prallstrahlmühle findet die Oberflächenabreinigung der Sandkörner beim Zusammenprall der Körner durch Prallbeanspruchung sowie durch Reibung an der Innenwandung der Prallkammer statt. Die Luftstrahlen werden mit hoher Geschwindigkeit, oft mit Schallgeschwindigkeit oder Überschallgeschwindigkeit in die Prallkammer eingeblasen, und die Luft-Feststoff-Suspension tritt schon nach kürzester Zeit wieder durch die zum nachgeschalteten Sichter führende Austragsöffnung aus der Prallkammer wieder aus, d. h. die bekannte Gegenstrom-Prallstrahlmühle arbeitet mit einer verhältnismäßig geringen Feststoffkonzentration in der Prallkammer, und die Verweilzeit der abzureinigenden Sandkörner in der Prallkammer der Prallstrahlmühle kann zu kurz werden, um die Sandkörner ausreichend von ihren Umhüllungen bzw. Krusten abreinigen zu können.

Der Erfindung liegt die Aufgabe zugrunde, insbesondere zur Oberflächenabreinigung von bei hohen Temperaturen thermisch behandeltem Gießereialtsand eine Gegenstrom-Prallstrahlmühle zu schaffen, bei der die zum vollständigen Ablösen der Umhüllungen bzw. Krusten von den Sandkörnern benötigte Verweilzeit des Altsandes in der Prallkammer gewährleistet ist und bei der noch weitere unten erläuterte Vorteile erreichbar sind.

Diese Aufgabe wird gemäß der Erfindung mit den Maßnahmen des Kennzeichnungsteiles des Anspruchs 1 gelöst.

Bei der erfindungsgemäßen Gegenstrom-Prallstrahlmühle wirkt die Auskleidung der Prallkammer in Gestalt eines perforierten bzw. gelochten Einsatzes als Schikane bzw. Bremse für den eingeblasenen Sand, wodurch mit sehr einfachen Mitteln die Verweilzeit und der Füllungsgrad des eingeblasenen Sandes in der Prallkammer wirkungsvoll erhöht werden. So lassen sich dabei in der Prallkammer hohe Feststoffkonzentrationen bzw. Feststoffbeladungen der Luft von z. B. 300 bis 1.000 kg/m³ erzielen, wodurch eine bessere Oberflächenabreinigung des Sandes und eine geringere Neigung der Sandkörner zur Zerkleinerung im Vergleich zu bisher bekannten Prallstrahlmühlen erreicht werden kann. Dadurch ist die Wahrscheinlichkeit hoch, daß bei der erfindungsgemäßen Prallstrahlmühle in der Prallkammer die einzelnen Sandpartikel zusammenprallen und/oder sich an den Kanten des perforierten Einsatzes reiben. Insgesamt ist bei der erfindungsgemäßen Prallstrahlmühle die zum vollständigen Ablösen der Umhüllungen bzw. Krusten von den Sandkörnern benötigte Verweilzeit des Altsandes in der ausgekleideten Prallkammer gewährleistet. Eine harte kautschukelastische gelochte Kunststoffplatte oder Gummiplatte als Auskleidung der Prallkammer hat sich überraschenderweise als sehr verschleißfest erwiesen, so daß bei der erfindungsgemäßen Prallstrahlmühle der perforierte Einsatz als Auskleidung der Prallkammer auch zu deren Verschleißschutz beiträgt.

Die Erfindung und deren weitere Merkmale und Vorteile werden anhand des in der Zeichnung schematisch dargestellten Ausführungsbeispieles näher erläutert.

Es zeigt:
Fig. 1 in schematischer Ansicht die erfindungsgemäße Prallstrahlmühle mit Gegenstrom-Prallkammer, und
Fig. 2 im Detail vergrößert den Querschnitt durch die Prallkammer der Prallstrahlmühle der Fig. 1.

Nach Fig. 1 fällt Gießereialtsand (10), der in einem nicht dargestellten Ofen bei Temperaturen von z. B. 600° C thermisch vorbehandelt und anschliessend abgekühlt worden ist, infolge der Schwerkraft durch die Leitungsverzweigung (11, 12) nach unten jeweils in ein Sammelrohr (13 und 14), in welchem je ein Injektorrohr (15 und 16) angeordnet ist, durch welches von außen Druckluft (17 und 18) mit einem Luftdruck von z. B. 2 bis 6 bar eingeblasen wird. Die Einblasdüsen (19 und 20) der Rohre (13 und 14) ragen durch die zwei sich gegenüberliegenden Stirnwände einer im übrigen zylindrischen Prallkammer (21) in diese hinein. In der Prallkammer (21) werden die Sandkörner des Gießereialtsandes (10) mittels der Druckluft horizontal gegeneinander geblasen. Die an den Sandkornoberflächen anhaftenden Verunreinigungen werden dabei abgelöst, ohne daß dabei eine Zerkleinerung der Sandkörner erfolgt.

Zur Verlängerung der Verweilzeit des zu behandelnden Sandes in der Prallkammer (21) sowie zur Erhöhung der Suspensionsdichte in der Prallkammer (21) ist diese innen mit einem perforierten Einsatz (22) ausgekleidet, der mit Vorteil aus einer gelochten harten kautschukelastischen Kunststoffplatte besteht. Der Kunststoff kann z. B. ein Polyurethan-Kunststoff sein. Die gelochte Auskleidung (22) der Prallkammer (21) kann aber auch aus einer entsprechend harten Gummiplatte oder aus einem Kunststoff-Gummi-Verbundwerkstoff bestehen.

Der perforierte Einsatz (22) kann auch als in die Prallkammer (21) der Gegenstrom-Prallstrahlmühle axial einschiebbarer Korb ausgebildet sein, wodurch das Auswechseln des Einsatzes (22), sei es im Falle des Verschleisses oder wenn ein Einsatz mit anderer Locheinteilung gewünscht werden sollte, erleichtert wird. An die Prallkammer (21) ist etwa tangential eine Austragsöffnung (23) zum Abzug der feststoffbeladenen Druckluft (24) angeschlossen, die zu einem nicht dargestellten Zyklon mit angeschlossener Entstaubungseinrichtung geleitet wird. Dem Zyklon kann eine Siebklassierung nachgeschaltet sein. Dort werden die abgereinigten Sandkörner von den davon abgelösten Verunreinigungen getrennt, so daß der auf diese Weise regenerierte Sand erneut in den Stoffkreislauf der Gießerei zurückgeführt werden kann.

Wie noch aus Fig. 2 deutlich hervorgeht, ist die gelochte Auskleidung (22), welche im wesentlichen die Verlängerung der Verweilzeit der Sandkörner in der Prallkammer (21) bewirkt, vor allem auch im Bereich der Austragsöffnung (23) der Prallkammer (21) vorhanden, wodurch besonders wirkungsvoll vermieden wird, daß die abzureinigenden Sandkörner zu schnell die Prallkammer (21) verlassen. Es besteht auch die Möglichkeit, die Verweilzeit der Sandkörner in der Prallkammer (21) noch dadurch zu ändern, daß die freien Lochquerschnitte (22a) des perforierten Einsatzes (22) in ihrer Größe und/oder Form veränderbar gemacht werden, z. B. dadurch, daß in die Prallkammer (21) zwei konzentrisch ineinanderliegende Auskleidungs-Einsätze eingebaut werden, die mit ihren Löchern gegeneinander verschiebbar bzw. verdrehbar sind, um dadurch mehr oder weniger große sich überdeckende freie Lochquerschnittsflächen freizugeben.

## Patentansprüche

1. Prallstrahlmühle zur mechanischen Behandlung bzw. Oberflächenabreinigung feinkörnigen Gutes, insbesondere zur Regenerierung von bei hohen Temperaturen thermisch behandeltem Gießereialtsand (10), mit einer Prallkammer (21), die zwei sich gegenüberliegende Einblasdüsen (19, 20) zum gegeneinander gerichteten Einblasen der Sandkörner mittels Druckluft und eine Austragsöffnung (23) zum Abzug der feststoffbeladenen Druckluft (24) aufweist, dadurch gekennzeichnet, daß die Prallkammer (21) innen mit einem perforierten Einsatz (22) ausgekleidet ist.

2. Prallstrahlmühle nach Anspruch 1, dadurch gekennzeichnet, daß der perforierte Einsatz (22) zur Auskleidung der Prallkammer (21) aus einer gelochten Kunststoffplatte oder gelochten Gummiplatte besteht.

3. Prallstrahlmühle nach Anspruch 1, dadurch gekennzeichnet, daß der perforierte Einsatz (22) als in die Prallkammer (21) axial einschiebbarer Korb ausgebildet ist.

4. Prallstrahlmühle nach Anspruch 1, dadurch gekennzeichnet, daß die freien Lochquerschnitte des perforierten Einsatzes veränderbar sind.
